# EUROPÄISCHE PATENTSCHRIFT

(11) **EP 0 253 239 B1**
(45) Veröffentlichungstag und Bekanntmachung des Hinweises auf die Patenterteilung: **09.12.1992**
(21) Anmeldenummer: 87109621.0
(22) Anmeldetag: 03.07.1987
(51) Int. Cl.: H01R 4/48

(54) **Schraubenlose Anschlussklemme**
Screwless terminal clamp
Borne de raccordement sans vis

(30) Priorität: 16.07.1986 DE 3624042
(43) Veröffentlichungstag der Anmeldung: 20.01.1988
(73) Patentinhaber: SIEMENS AKTIENGESELLSCHAFT, 80333 München (DE)
(72) Erfinder: Neburg, Herbert, D-8400 Regensburg (DE); Schlosser, Werner, D-8400 Regensburg (DE)

(56) Entgegenhaltungen:
- EP-A- 0 106 768
- DE-A- 1 575 118
- DE-A- 2 922 477
- DE-U- 8 523 263
- US-A- 3 138 421

## Beschreibung

Die Erfindung bezieht sich auf eine schraubenlose Anschlußklemme für elektrische Geräte, insbesondere für Installationsgeräte, deren Gehäuse zumindest eine Einführungsöffnung für anzuschließende Leiter aufweist und eine Klemmfeder mit Klemmschenkel sowie einen Klemmkörper aufnimmt. Ein anzuschließender Leiter kann danach zwischen Klemmschenkel und Klemmkörper verklemmt werden. Durch ein im Klemmkörper geführtes Druckstück kann der Klemmschenkel außer Klemmstellung gebracht werden, wodurch sich der Leiter wieder lösen läßt, siehe beispielsweise die DE-A-2 922 477.

Derartige schraubenlose Anschlußklemmen sind bekannt (DE-GM 84 24 056, DE-AS 15 75 118). Eine bekannte Anschlußklemme weist einen Klemmschenkel und in Einführungsrichtung für einen anzuschließenden Leiter dahinter einen weiteren Schenkel einer Feder auf, der verrundet gegen den Klemmkörper ansteht und dadurch einen Druckschenkel bildet, der es erlaubt, größere Stromstärken zu übertragen als es allein durch den Klemmschenkel möglich wäre. Um einen angeschlossenen Leiter zu lösen, ist bei der einen bekannten Klemme (DE-GM 84 24 056) ein langes Druckstück vorgesehen, das weit über den Druckkörper hervorragt und unmittelbar hinter der Oberfläche des Klemmkörpers an einer hammerartigen Fortsetzung seinen Drehpunkt findet. Um auf den Klemmschenkel lösend einzuwirken, muß dieses Druckstück weit verschwenkt werden. Ein weit hervorragendes Druckstück ist in der Praxis jedoch häufig störend.

Nach einer anderen bekannten Anschlußklemme (DE-AS 15 75 118) weist ein Druckstück einen tiefen Drehpunkt auf, wobei das Druckstück noch so weit über den Klemmkörper vorstehen muß, daß ein ausreichender Schwenkweg zum Lösen eines angeschlossenen Leiters ermöglicht wird.

Der Erfindung liegt die Aufgabe zugrunde, eine schraubenlose Anschlußklemme zu entwickeln, deren Druckstück gegen den Klemmkörper besonders wenig hervorzustehen braucht und sich dennoch leicht bedienen läßt.

Die Lösung der geschilderten Aufgabe erfolgt nach der Erfindung durch eine Anschlußklemme mit den Merkmalen nach Patentanspruch 1. Danach weist das Druckstück in seiner Ausgangslage einen hinsichtlich der Klemmstelle der Klemmfeder tiefliegenden Drehpunkt auf. Führungsschultern unterhalb des Betätigungskopfes des Druckstücks erlauben, das Druckstück zum Klemmkörper schräg zu legen, wobei die Anlagestelle des Druckstücks an einer seitlichen Anlagewand hochsteigen kann. Dadurch hat ein Bedienender fast den Eindruck, einen horizontalen Schieber zu bedienen, der sich jedoch am Klemmkörper nicht verkanten kann, weshalb das Druckstück leicht zu bedienen ist. Außerdem können so auch dicke Leiter, für die das Druckstück einen großen Weg zurücklegen muß, sicher gelöst werden.

Die Klemmfeder kann mit ihrem Klemmschenkel zur benachbarten Anlagewand einen Winkel einschließen, in dem das Druckstück angeordnet ist. Die Anschlußklemme kann dabei nur einen oder mehrere nebeneinander liegende Klemmschenkel aufweisen oder auch in Einführungsrichtung eines anzuschließenden Leiters hinter einem Klemmschenkel einen weiteren Schenkel aufweisen, der am Klemmkörper verrundet aufsteht und dadurch einen Druckschenkel bildet. Hierbei genügt es, wenn das Druckstück nur auf den bzw. die Klemmschenkel einwirkt.

Das Druckstück kann an seinem Fuß walzenförmig verrundet sein und eine verrundet vorstehende Rippe zum Lösen des Klemmschenkels aufweisen. Dadurch wird die Sicherheit gegen Verkanten beim Betätigen des Druckstücks erhöht.

Die Erfindung soll nun anhand von in der Zeichnung grob schematisch wiedergegebenen Ausführungsbeispielen näher erläutert werden:
In Figur 1 ist eine Anschlußklemme im Längsschnitt wiedergegeben, bei der das Druckstück in die Position zum Lösen eines eingeführten Leiters gebracht ist.
In Figur 2 ist die Anschlußklemme nach Figur 1 in der Ausgangslage, also bei nicht angeschlossenem Leiter wiedergegeben.
In Figur 3 ist eine Anschlußklemme ohne Druckstück in Aufsicht auf den Klemmkörper dargestellt.
In Figur 4 ist ein Druckstück nach Figur 2 in Seitenansicht wiedergegeben.
In Figur 5 ist eine Anschlußklemme mit Klemmschenkel und Druckschenkel veranschaulicht.
In Figur 6 ist die Anschlußklemme nach Figur 5 längs eines Schnitts VI-VI dargestellt.

Die schraubenlose Anschlußklemme 1 nach Figur 1 weist eine Einführungsöffnung 2 für anzuschließende Leiter 3 auf. Eine weitere Einführungsöffnung kann man sich oberhalb der Zeichenebene vorstellen. Eine Klemmfeder 4 bildet einen Klemmschenkel 5. Ein Gehäuse 6 nimmt die Klemmfeder 4 und einen Klemmkörper 7 auf. Zwischen dem Klemmschenkel 5 der Klemmfeder 4 und dem Klemmkörper 7 können anzuschließende Leiter verklemmt werden, die gegen Herausziehen durch den spitz anstehenden Klemmschenkel 5 in gewohnter Weise gesichert sind. Der Klemmschenkel 5 kann durch ein im Klemmkörper 7 in einem Spalt 8 geführtes Druckstück 9 außer Klemmstellung gebracht werden. Hierzu kann das Druckstück 9 an seinem Betätigungskopf 10 in eine Stellung nach Figur 1 verschwenkt werden. Im Ausführungsbeispiel weist die Anschlußklemme eine Steckbuchse 11 auf, die mit dem Klemmkörper 7 dadurch elektrisch verbunden ist, daß sie einstückig aus diesem geformt ist. Hierzu kann der Klemmkörper mit seinen zurückgebogenen Seitenwänden die Steckbuchse 11 bilden.

Das Druckstück weist in seiner Ausgangslage nach Figur 2 einen hinsichtlich der Klemmstelle der Klemmfeder 4 tief liegenden Drehpunkt 12 auf. Führungsschultern 13 und 14 unterhalb des Betätigungskopfs 10 des Druckstücks 9 führen dieses in einem Spalt 8 des Klemmkörpers 7. Die Führungsschultern sind so geformt, daß das Druckstück 9 zum Klemmkörper 7 schräg gelegt werden kann, wie es aus einem Vergleich der Figuren 2 und 1 zu ersehen ist. Hierbei stützt sich das Druckstück 9 an einer zum Klemmschenkel 5 benachbarten Anlagewand 15 ab. Im Ausführungsbeispiel nach den Figuren 1 und 2 bildet die Anlagewand einen Schenkel der Klemmfeder 4. Während der Auslenkung des Druckstücks, also beim Schrägstellen, steigt dieses an der Anlagewand 15 hoch, wie es in Figur 1 veranschaulicht ist.

Der Klemmschenkel 5 kann für zwei nebeneinander angeordnete Einführungsöffnungen längsgeschlitzt sein, so daß zwei verschiedenartige Leiter sich beim Einklemmen nicht gegenseitig stören. Das Druckstück kann dabei so breit ausgeführt sein, daß es auf beide Klemmschenkel einwirken kann. Ein geschlitzter Klemmschenkel 5 ist in Figur 6 veranschaulicht.

Die Führung des Druckstücks 9 im Spalt 8 des Klemmkörpers 7 ist aus den Figuren 3 und 4 zu ersehen. Der schmale Halsbereich des Druckstücks zwischen seinen Führungsschultern 13 und 14 paßt in den Spalt 8 mit Spiel ein. Um das Druckstück einsetzen zu können, ist der Spalt 8 in einem Teilbereich 16 um das Ausmaß der Breite der Schultern 14 verbreitert.

Die Klemmfeder 4 nach den Figuren 1 und 2 schließt mit ihrem Klemmschenkel 5 zur benachbarten Anlagewand 15 einen Winkel ein, in dem das Druckstück 9 angeordnet ist. Diese Ausführung ist raumsparend und gewährleistet eine sichere Ausgangslage, wenn das Druckstück den Winkelraum ausfüllt.

Bei der Anschlußklemme nach Figur 5 ist in Einführungsrichtung eines anzuschließenden Leiters hinter dem Klemmschenkel 5 ein weiterer Schenkel 17 angeordnet, der am Klemmkörper verrundet ansteht, indem er an seinem Ende umgebogen ist. Er bildet dadurch einen Druckschenkel, der einen eingeführten Leiter gegen den Klemmkörper 4 andrückt und wegen des erhöhten Klemmdrucks größere Ströme zu führen erlaubt.

Das Druckstück 9 ist an seinem Fuß bei seinem Drehpunkt 12 walzenförmig verrundet und es weist eine verrundet vorstehende Rippe 18 zum Lösen des Klemmschenkels auf. Hierdurch wird beim Verschwenken und Umlegen des Druckstücks 9 eine besonders sichere Führung erzielt, die ein Verkanten im Spalt 8 des Klemmkörpers 7 sicher vermeiden hilft. Mit der Rippe 18 liegt das Druckstück 9 am Klemmschenkel 5 an. Übersetzende Hebelarme des Druckstücks 9 liegen dabei zwischen dem Betätigungskopf 10 und dem Drehpunkt 12 sowie zwischen der Rippe 18 und dem Drehpunkt 12.

## Patentansprüche

1. Schraubenlose Anschlußklemme für elektrische Geräte, insbesondere für Installationsgeräte, deren Gehäuse (6) zumindest eine Einführungsöffnung (2) für anzuschließende Leiter (3) aufweist und eine Klemmfeder (4) mit Klemmschenkeln (5) sowie einen Klemmkörper (7) aufnimmt, zwischen denen ein Leiter verklemmt werden kann, wobei der Klemmschenkel durch ein im Klemmkörper (7) geführtes Druckstück (9) außer Klemmstellung zu bringen ist , wobei weiterhin das Druckstück (9) in seiner Ausgangslage einen hinsichtlich der Klemmstelle der Klemmfeder (4) tiefliegenden Drehpunkt (12) aufweist und infolge seiner Führungsschultern (13, 14) zum Klemmkörper (7) schräggelegt werden kann, indem sich das Druckstück (9) an einer zum Klemmschenkel (5) benachbarten Anlagewand (15) abstützt und die Anlagestelle des Druckstückfußes an der Anlagewand hochsteigen kann.

2. Schraubenlose Anschlußklemme nach Anspruch 1 ,
**dadurch gekennzeichnet,** daß die Klemmfeder (4) mit ihrem Klemmschenkel (5) zur benachbarten Anlagewand (15) einen Winkel einschließt, in dem das Druckstück (9) angeordnet ist.

3. Schraubenlose Anschlußklemme nach Anspruch 2 ,
**dadurch gekennzeichnet,** daß in Einführungsrichtung eines anzuschließenden Leiters hinter dem Klemmschenkel (5) ein weiterer Schenkel (17) angeordnet ist, der am Klemmkörper (7) verrundet aufsteht und dadurch einen Druckschenkel bildet.

4. Schraubenlose Anschlußklemme nach Anspruch 2 ,
**dadurch gekennzeichnet,** daß in Einführungsrichtung eines anzuschließenden Leiters hinter dem Klemmschenkel (5) der Klemmfeder (4) eine Blattfeder angeordnet ist, die am Klemmkörper (7) verrundet aufsteht und dadurch eine Druckfeder bildet.

5. Schraubenlose Anschlußklemme nach Anspruch 1 ,
**dadurch geknnzeichnet,** daß das Druckstück 9 an seinem Fuß (Drehpunkt 12) walzenförmig verrundet ausgebildet ist und eine verrundet vorstehende Rippe (18) zur Anlage am Klemmschenkel aufweist.

6. Schraubenlose Anschlußklemme nach Anspruch 1 ,
**dadurch gekennzeichnet,** daß der Klemmkörper (7) mit seinen zurückgebogenen Seitenwänden eine Steckbuchse (11) bildet.

## Claims

1. A screwless terminal for electrical apparatus, in particular for installation equipment, the housing (6) of which has at least one inlet opening (2) for conductors (3) to be connected, and which accommodates a clamping spring (4) with clamping legs (5) as well as a clamping body (7), between which a conductor can be locked, wherein the clamping leg is able to be brought out of the clamping position by a pressure member (9) guided in the clamping body (7), wherein furthermore the pressure member (9) in its starting position has a point of rotation (12) lying deep in relation to the clamping point of the clamping spring (4), and, as a result of its guide shoulders (13,14), can be laid inclined to the clamping body (7), as the pressure member (9) is supported on a bearing wall (15) adjacent to the clamping leg (5) and the bearing point of the pressure member foot can rise up the bearing wall.

2. A screwless terminal according to claim 1, characterized in that the clamping spring (4) forms, with its clamping leg (5) to the adjacent bearing wall (15), an angle in which the pressure member (9) is arranged.

3. A screwless terminal according to claim 2, characterised in that a further leg (17) is arranged behind the clamping leg (5) in the direction of introduction of a conductor to be connected, said leg (17) rising, rounded, on the clamping body (7) and forming in this way a pressure leg.

4. A screwless terminal according to claim 2, characterised in that a flat spring is arranged behind the clamping leg (5) of the clamping spring (4), in the direction of introduction of a conductor to be connected, said flat spring rising, rounded, on the clamping body (7) and forming in this way a pressure spring.

5. A screwless terminal according to claim 1, characterised in that the pressure member 9 is formed cylindrically and rounded on its foot (point of rotation 12) and has a rib (18) projecting in a rounded form for resting on the clamping leg.

6. A screwless terminal according to claim 1, characterised in that the clamping body (7) forms a socket contact (11) with its side walls which are bent backwards.

## Revendications

1. Borne de raccordement sans vis pour appareils électriques, notamment pour appareils d'installations électriques, dont le boîtier (6) comprend au moins une ouverture d'introduction (2) pour des conducteurs (3) devant être raccordés et loge un ressort de serrage (4), comportant des branches (5), ainsi qu'un corps de serrage (7), entre lesquels un conducteur peut être serré, la branche de serrage devant être amenée hors de sa position de serrage par un élément de poussée (9) guidé dans le corps de serrage (7), et dans laquelle en outre l'élément de poussée (9) possède, dans sa position initiale, un centre de rotation (12) qui est bas en rapport avec le point de serrage du ressort de serrage (4) et peut être disposé obliquement par rapport au corps de serrage (7), en raison de ses épaulements de guidage (13,14) par le fait que l'élément de poussée (9) prend appui sur une paroi d'application (15) voisine de la branche de serrage (5) et peut relever le point d'application du pied de l'élément de pression sur la paroi d'application.

2. Borne de raccordement sans vis suivant la revendication 1, caractérisée par le fait que la branche de serrage (5) du ressort de serrage (4) font, par rapport à la paroi d'application voisine (15), un angle dans lequel est disposé l'élément de poussée (9).

3. Borne de raccordement sans vis suivant la revendication 2, caractérisée par le fait que dans la direction d'introduction d'un conducteur devant être raccordé est disposée, en aval de la branche de serrage (5), une autre branche (17) qui s'applique par une partie arrondie contre le corps de serrage (7) et forme de ce fait une branche de compression.

4. Borne de raccordement sans vis suivant la revendication 2, caractérisée par le fait que dans la direction d'introduction d'un conducteur devant être raccordé est disposé, en aval de la branche de serrage (5) du ressort de serrage (4), un ressort à lame qui s'applique par une partie arrondie contre le corps de serrage (7) et qui forme de ce fait un ressort de pression.

5. Borne de raccordement sans vis suivant la revendication 1, caractérisée par le fait que l'élément de poussée (9) est agencé avec une forme arrondie en cylindre au niveau de son pied (centre de rotation 12) et comporte une nervure saillante arrondie (18) destinée à s'appliquer contre la branche de serrage.

6. Borne de raccordement sans vis suivant la revendication 1, caractérisée par le fait que le corps de serrage (7) forme, par ses parois latérales repliées, une douille d'enfichage (11).
